# EUROPÄISCHE PATENTSCHRIFT

(11) **EP 2 867 352 B1**
(45) Veröffentlichungstag und Bekanntmachung des Hinweises auf die Patenterteilung: **01.11.2017**
(21) Anmeldenummer: 13730592.6
(22) Anmeldetag: 24.06.2013
(51) Int. Cl.: C11D 1/83, C11D 10/04, C11D 17/04, C11D 3/20, C11D 1/22, C11D 1/14, C11D 1/28, C11D 1/29, C11D 1/66, C11D 1/72

(54) **HOCHKONZENTRIERTES FLÜSSIGES WASCH- ODER REINIGUNGSMITTEL**
HIGHLY CONCENTRATED LIQUID WASHING OR CLEANING COMPOSITION
PRODUIT DÉTERGENT OU NETTOYANT LIQUIDE HAUTEMENT CONCENTRÉ

(30) Priorität: 27.06.2012 DE 102012211028
(43) Veröffentlichungstag der Anmeldung: 06.05.2015
(73) Patentinhaber: Henkel AG & Co. KGaA, 40589 Düsseldorf (DE)
(72) Erfinder: MEIER, Frank, 40589 Düsseldorf (DE); AMRAOUI, Marwa, Tinja Bizerte Guengla (TN); SCHÜMANN, Sabine, 41470 Neuss (DE)
(86) Internationale Anmeldenummer: PCT/EP2013/063146
(87) Internationale Veröffentlichungsnummer: WO 2014/001260

(56) Entgegenhaltungen:
- EP-A1- 0 019 315
- EP-A1- 1 516 917
- WO-A1-02/094974
- WO-A1-2013/139726
- WO-A2-2010/019841
- DE-A1- 1 929 040
- DE-A1- 4 028 850

## Beschreibung

Die Erfindung betrifft ein in einer wasserlöslichen Umhüllung verpacktes, hochkonzentriertes flüssiges Wasch- oder Reinigungsmittel mit anionischen und nichtionischen Tensiden.

Im Zuge des steigenden Umweltbewusstseins bei Industrie und Verbrauchern ist es wünschenswert, möglichst hochkonzentrierte Wasch- oder Reinigungsmittel zu formulieren, die in kleineren Verpackungen angeboten werden können und so nach ihrer Verwendung weniger Abfall hinterlassen.

Aus der WO 2010/019841 A2 ist beispielsweise ein ultrakonzeetriertes flüssiges Wasch- oder Reinigungsmittel bekannt, welches (a) 25 bis 60 Gew.-% nichtionisches Tensid, (b) 5 bis 30 Gew.-% anionisches Tensid, (c) 0.5 bis 18 Gew.-% einer Kaltwasser-Dispergierhilfe und (d) bis 60 Gew.-% Wasser enthält.

Aus der Druckschrift EP 1 516 917 A1 sind in einer wasserlöslichen Umhüllung verpackte Flüssigwaschmittel bekannt, die 5 bis 80 Gew.-% Tensid, 20 bis 50 Gew.-% Fettsäure (i.e. Fettsäure und deren Seife),1 bis 15 Gew.-% nicht-wässriges Lösemittel und weniger als 10 Gew.-% Wasser enthalten, wobei das Molverhältnis der Fettsäure zur Fettsäureseife im Bereich von 5 : 1 bis 1 : 5 liegt.

Wasch- oder Reinigungsmittel sind heute für den Verbraucher in vielfältigen Angebotsformen erhältlich, Neben Pulvern und Granulaten umfasst dieses Angebot beispielsweise auch Flüssigkeiten, Gele oder Portionspackungen (Tabletten oder gefüllte Beutel). Insbesondere Portionspackungen mit flüssigen Wasch- oder Reinigungsmitteln werden immer beliebter, erfüllen sie einerseits den Wunsch des Verbrauchers nach vereinfachter Dosierung und andererseits bevorzugen immer mehr Verbraucher flüssige Wasch- oder Reinigungsmittel. Auch hier ist es wünschenswert, möglichst hochkonzentrierte Wasch- oder Reinigungsmittel zu verwenden.

Bei der Formulierung von flüssigen Wasch- oder Reinigungsmitteln zur Verpackung in wasserlöslichen Beuteln muss insbesondere darauf geachtet werden, dass die Inhaltsstoffe des Wasch- oder Reinigungsmittels die wasserlösliche Umhüllung des Beutels nicht schon vor ihrem Einsatz auf- oder anlösen und so zu unerwünschten Leckagen führen.

Auch kann es bei hochkonzentrierten Wasch- oder Reinigungsmittel Probleme mit der Stabilität, insbesondere mit der Stabilität des Tensidsystems, geben. Hochkonzentrierte Wasch- oder Reinigungsmittel (> 35 Gew.-% Tensid) mit einem auf Stabilität optimierten Tensidsystem mit hohen Mengen weisen gelegentlich Defizite in der Reinigungsleistung auf.

Entsprechend war es eine Aufgabe der vorliegenden Erfindung, ein stabiles, hochkonzentriertes flüssiges Wasch- oder Reinigungsmittel mit guter Reinigungsleistung bereit zu stellen, welches auch zur Verpackung in einer wasserlöslichen Umhüllung geeignet ist.

Diese Aufgabe wird gelöst durch ein flüssiges Wasch- oder Reinigungsmittel enthaltend:
a) 18 bis 35 Gew.-%, bezogen auf das gesamte Wasch- oder Reinigungsmittel, anionisches Tensid vom Sulfonat-Typ ausgewählt aus der Gruppe bestehend aus C₉₋₁₃-Alkylbenzolsulfonaten, Olefinsulfonaten, sulfonierten Estoliden, C₁₂₋₁₈-Alkansulfonaten und Mischungen daraus,
b) 15 bis 25 Gew.-%, bezogen auf das gesamte Wasch- oder Reinigungsmittel, nichtionisches Tensid ausgewählt aus der Gruppe bestehend aus alkoxylierten Fettalkoholen, alkoxylierten Oxo-Alkoholen, Alkylpolyglycosiden und Mischungen daraus,
c) 2 bis 15 Gew.-%, bezogen auf das gesamte Wasch- oder Reinigungsmittel, anionisches Tensid vom Sulfat-Typ ausgewählt aus der Gruppe bestehend aus Fettalkoholsulfaten, Fettalkoholethersulfaten und Mischungen daraus und
d) 0,5 bis 20 Gew.-%, bezogen auf das gesamte Wasch- oder Reinigungsmittel, Fettsäure und/oder Fettsäureseife.

das dadurch gekennzeichnet ist, dass das Wasch- oder Reinigungsmittel in einer wasserlöslichen Umhüllung verpackt vorliegt und der Gehalt an Wasser weniger als 10 Gew.-%, bezogen auf das gesamte flüssige Wasch- oder Reinigungsmittel, beträgt.

Es hat sich überraschenderweise gezeigt, dass mit Hilfe des ausgewählten hochkonzentrierten Tensidsystems ein phasenstabiles Wasch- oder Reinigungsmittel mit guter Reinigungsleistung erhalten werden kann.

Das Wasch- oder Reinigungsmittel weist eine besonders gute Reinigungsleistung und gutes Schaumverhalten auf, wenn das anionische Tensid vom Sulfonat-Typ ein C₉₋₁₃-Alkylbenzolsulfonat ist.

Es ist bevorzugt, dass das Verhältnis anionisches Tensid vom Sulfonat-Typ zu nichtionischem Tensid von 1,25 : 1 bis 1 : 1,25 beträgt. Ebenso ist es bevorzugt, dass das Verhältnis anionisches Tensid vom Sulfonat-Typ zu anionischem Tensid vom Sulfat-Typ größer 2 : 1 ist und/oder dass das Verhältnis nichtionisches Tensid zu anionischem Tensid vom Sulfat-Typ größer 2: 1 ist.

Das Wasch- oder Reinigungsmittel ist in einer wasserlöslichen Umhüllung verpackt.

In dieser Ausführungsform kann es bevorzugt sein, dass 20 bis 25 g flüssiges Wasch- oder Reinigungsmittel in der wasserlöslichen Umhüllung verpackt sind.

Es ist bevorzugt, dass die wasserlösliche Umhüllung Polyvinylalkohol oder ein Polyvinylalkoholcopolymer enthält. Wasserlösliche Umhüllungen, die Polyvinylalkohol oder ein Polyvinylalkoholcopolymer enthalten, weisen eine gute Stabilität bei einer ausreichend hohen Wasserlöslichkeit, insbesondere Kaltwasserlöslichkeit, auf.

Im Folgenden soll die Erfindung, unter anderem anhand von Beispielen, eingehender erläutert werden.

Das flüssige Wasch- oder Reinigungsmittel enthält verschiedene Tenside.

Das flüssige Wasch- oder Reinigungsmittel enthält nichtionisches Tensid ausgewählt aus der Gruppe bestehend aus alkoxylierten Fettalkoholen, alkoxylierte Oxo-Alkohole, Alkylpolyglycosiden, ethoxylierten Methylestern von natürlichen Fettsäuren und Mischungen daraus.

Als alkoxylierte Fettalkohole werden vorzugsweise ethoxylierte, insbesondere primäre Alkohole mit vorzugsweise 8 bis 18 C-Atomen und durchschnittlich 4 bis 12 Mol Ethylenoxid (EO) pro Mol Alkohol eingesetzt, in denen der Alkoholrest linear ist. Insbesondere sind Alkoholethoxylate mit 12 bis 18 C-Atomen, zum Beispiel aus Kokos-, Palm-, Talgfett- oder Oleylalkohol, und durchschnittlich 5 bis 8 EO pro Mol Alkohol bevorzugt. Zu den bevorzugten ethoxylierten Alkoholen gehören beispielsweise C₁₂₋₁₄-Alkohole mit 4 EO oder 7 EO, C₉₋₁₁-Alkohol mit 7 EO, C₁₂₋₁₈-Alkohole mit 5 EO oder 7 EO und Mischungen aus diesen. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen alkoxylierte Fettalkoholen oder alternativ können auch Fettalkohole mit mehr als 12 EO eingesetzt werden. Beispiele hierfür sind Talgfettalkohol mit 14 EO, 25 EO, 30 EO oder 40 EO. Auch alkoxylierte Fettalkohole, die EO- und PO-Gruppen zusammen im Molekül enthalten, sind erfindungsgemäß einsetzbar.

Oxo-Alkohole sind primäre, teilweise verzweigte höhere Alkohole, die bei der Oxo-Synthese gewonnen werden. Dabei werden Oxo-Aldehyde oder deren primäre Aldokondensationsprodukte durch katalytische Hydrierung in die entsprechenden Oxo-Alkohole überführt.

Die alkoxylierten, vorzugsweise ethoxylierten, Oxo-Alkohole weisen einen Alkoxylierungsgrad zwischen 5 und 12 auf. Die angegebenen Alkoxylierungsgrade stellen statistische Mittelwerte dar, die für ein spezielles Produkt eine ganze oder eine gebrochene Zahl sein können. Bevorzugte Oxo-Alkoholethoxylate weisen eine eingeengte Homologenverteilung auf (narrow range ethoxylates, NRE).

Bevorzugt wird ein C₁₃₋₁₅-Oxo-Alkohol mit 7 EO, ein C₁₃₋₁₅-Oxo-Alkohol mit 8 EO oder eine Mischung aus diesen beiden Oxo-Alkoholen in dem flüssigen Wasch- oder Reinigungsmittel eingesetzt.

Außerdem können als nichtionische Tenside Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10, vorzugsweise liegt x bei 1,2 bis 1,4.

Weitere geeignete nichtionische Tenside sind ethoxylierte Methylester von natürlichen Fettsäuren, wie beispielsweise Kokos-, Palmkern- oder Olivenölfettsäuren, mit vorzugsweise 8 bis 18 EO-Einheiten.

Es kann bevorzugt sein, dass das flüssige Wasch- oder Reinigungsmittel ausschließlich alkoxylierte Fettalkohole als nichtionische Tenside enthält.

In einer ganz besonders bevorzugten Ausführungsform enthält das flüssige Wasch- oder Reinigungsmittel ausschließlich alkoxylierte Oxo-Alkohole als nichtionische Tenside.

Die Gesamtmenge an nichtionischem Tensid in dem flüssigen Wasch- oder Reinigungsmittel beträgt bis zu 25 Gew.-% und vorzugsweise 16 bis 20 Gew.-%, bezogen auf das gesamte flüssige Wasch- oder Reinigungsmittel.

Das flüssige Wasch- oder Reinigungsmittel enthält ferner anionisches Tensid vom Sulfonat-Typ. Dieses ausgewählt aus der Gruppe bestehend aus C₉₋₁₃-Alkylbenzolsulfonaten, Olefinsulfonaten, sulfonierten Estoliden, C₁₂₋₁₈-Alkansulfonaten und Mischungen daraus.

Als Tenside vom Sulfonat-Typ kommen dabei vorzugsweise C₉₋₁₃-Alkylbenzolsulfonate zum Einsatz.

Geeignete sulfonierte Estolide, die als Tensid vom Sulfonat-Typ eingesetzt werden können, umfassen Verbindungen der folgenden Formel wobei n eine ganze Zahl von 1 bis 30, eines von X oder Y SO₃-Z und das andere Wasserstoff ist, wobei X und Y in jeder Wiederholungseinheit vorhanden sind, A¹ und A² lineare oder verzweigte, gesättigte oder ungesättigte, substituierte oder unsubstituierte C₈-C₂₂-Alkyleneinheiten sind, a in jeder Wiederholungseinheit unabhängig 0, 1, oder 2 ist, R eine lineare oder verzweigte, gesättigte oder ungesättigte, substituierte oder unsubstituierte C₁-C₂₄-Alkyleinheit ist, W ein einwertiges oder zweiwertiges Metallkation, ein Ammoniumkation, ein substituiertes Ammoniumkation, Wasserstoff, eine

Alkylgruppe oder eine substituierte Alkylgruppe ist und Z Wasserstoff, ein einwertiges oder zweiwertiges Metallkation, ein Ammoniumkation oder substituiertes Ammoniumkation ist.

Die Menge an anionischem Tensid vom Sulfonat-Typ beträgt 18 bis 35 Gew.-%, vorzugsweise 20 bis 30 Gew.-%, jeweils bezogen auf das gesamte Wasch- oder Reinigungsmittel.

Ferner enthält das Wasch- oder Reinigungsmittel 2 bis 15 Gew.-%, .-%, vorzugsweise 5 bis 12 Gew.-%, jeweils bezogen auf das gesamte Wasch- oder Reinigungsmittel, anionisches Tensid vom Sulfat-Typ ausgewählt aus der Gruppe bestehend aus Fettalkoholsulfaten, Fettalkoholethersulfaten und Mischungen daraus

Als Fettalkoholsulfate werden die Salze der Schwefelsäurehalbester der C₁₂-C₁₈-Fettalkohole, beispielsweise aus Kokosfettalkohol, Talgfettalkohol, Lauryl-, Myristyl-, Cetyl- oder Stearylalkohol bevorzugt. Aus waschtechnischem Interesse sind die C₁₂-C₁₆-Alkylsulfate und C₁₂-C₁₅-Alkylsulfate sowie C₁₄-C₁₅-Alkylsulfate bevorzugt.

Als Fettalkoholethersulfate werden beispielsweise die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit im Durchschnitt 3,5 Mol Ethylenoxid (EO) oder C₁₂₋₁₈-Fettalkohole mit 1 bis 4 EO, eingesetzt.

Außerdem enthält das Wasch- oder Reinigungsmittel eine Fettsäure und/oder eine Fettsäureseife. Geeignet sind gesättigte und ungesättigte Fettsäuren, wie Laurinsäure, Myristinsäure, Palmitinsäure, Stearinsäure, (hydrierten) Erucasäure und Behensäure sowie insbesondere natürlichen Fettsäuren, zum Beispiel Kokos-, Palmkern-, Olivenöl- oder Talgfettsäuren, sowie von diesen Fettsäuren abgeleitete Seifen oder Seifengemische. Die Menge an Fettsäure und/oder eine Fettsäureseife in dem gesamten Wasch- oder Reinigungsmittel beträgt 0,5 bis 20 Gew.-% und bevorzugt 2 bis 15 Gew.-%.

Die anionischen Tenside sowie die Fettsäureseifen können in Form ihrer Natrium-, Kalium- oder Ammoniumsalze vorliegen. Vorzugsweise liegen die anionischen Tenside in Form ihrer Natriumsalze oder Ammoniumsalze vor. Die Ammoniumsalze können die Salze organischer Basen sein. Das zur Neutralisation eingesetzte Amin ist vorzugsweise Cholin, Triethylamin, Monoethanolamin, Diethanolamin, Triethanolamin, Methylethylamin oder eine Mischung daraus, wobei Monoethanolamin bevorzugt ist.

Die Gesamtmenge an nichtionischem Tensid, anionischem Tensid vom Sulfonat-Typ, anionischem Tensid vom Sulfat-Typ und Fettsäure(seife) in dem flüssigen Wasch- oder Reinigungsmittel beträgt mindestens 35 Gew.-%, vorzugsweise 40 bis 75 Gew,-%, und ganz besonders bevorzugt 50 bis 60 Ges.-%, jeweils bezogen auf das gesamte flüssige Wasch- oder Reinigungsmittel.

Das flüssige Wasch- oder Reinigungsmittel kann ferner ein organisches Lösungsmittel enthalten, welches vorzugsweise 1,2-Propandiol, Glycerin und/oder Ethanol umfasst.

Zusätzlich zu dem nichtionischen Tensid, dem anionischen Tensid vom Sulfonat-Typ, dem anionischem Tensid vom Sulfat-Typ und der Fettsäure(seife) kann das flussige Wasch- oder Reinigungsmittel weitere Inhaltsstoffe enthalten, die die anwendungstechnischen und/oder ästhetischen Eigenschaften des Wasch- oder Reinigungsmittels weiter verbessem. Im Rahmen der vorliegenden Erfindung enthält das Wasch- oder Reinigungsmittel vorzugsweise zusätzlich einen oder mehrere Stoffe aus der Gruppe der Gerüststoffe, Bleichmittel, Bleichkatalysatoren, Bleichaktivatoren, Enzyme, Elektrolyte, pH-Stellmittel, Parfüme, Parfümträger, Fluoreszenzmittel, Farbstoffe, Hydrotope, Schauminhibitoren, Silikonöle, Einlaufverhinderer, Knitterschutzmittel, Farbübertragungsinhibitoren, antimikrobiellen Wirkstoffe, Germizide, Fungizide, Antioxidantien, Konservierungsmittel, Korrosionsinhibitoren, Antistatika, Bittermittel, Bügelhilfsmittel, Phobier- und Imprägniermittel, Hautpflegende Wirkstoffe, Quell- und Schiebefestmittel, weichmachenden Komponenten sowie UV-Absorber.

Das flüssige Wasch- oder Reinigungsmittel wird in eine wasserlösliche Umhüllung gefüllt und ist somit Bestandteil einer wasserlöslichen Verpackung. Der Gehalt an Wasser des flüssigen Wasch- oder Reinigungsmittels beträgt weniger als 10 Gew.-%, bezogen auf das gesamte flüssige Wasch- oder Reinigungsmittel.

Die wasserlösliche Umhüllung bildet eine geschlossene Struktur aus, die in ihrem Inneren eine oder mehrere Kammern zur Aufnahme eines oder mehrerer Wasch- oder Reinigungsmittel aufweist Die wasserlösliche Verpackung kann formstabil oder verformbar ausgebildet sein,

Die wasserlösliche Verpackung kann als formstabiler Behälter, beispielsweise in Form einer Kapsel, Box, Dose oder eines Containers ausgebildet sein.

Es ist grundsätzlich jedoch auch möglich und bevorzugt, die wasserlösliche Verpackung als einen nicht formstabilen Behälter, beispielsweise als Beutel auszuformen. Die Form einer derartigen wasserlöslichen Verpackung kann den Gebrauchsgegebenheiten weitgehend angepasst werden. Es kommen beispielsweise verschiedenste Formen wie beispielsweise Schläuche, Kissen, Zylinder, Flaschen oder Scheiben in Frage.

Eine wasserlösliche Verpackung enthält neben dem flüssigen Wasch- oder Reinigungsmittel eine wasserlösliche Umhüllung. Die wasserlösliche Umhüllung wird vorzugsweise durch ein wasserlösliches Folienmaterial gebildet.

Solche wasserlöslichen Verpackungen können entweder durch Verfahren des vertikalen Formfüllversiegelns (VFFS) oder Warmformverfahren hergestellt werden.

Das Warmformverfahren schließt im Allgemeinen das Formen einer ersten Lage aus einem wasserlöslichen Folienmaterial zum Bilden von Ausbuchtungen zum Aufnehmen einer Zusammensetzung darin, Einfüllen der Zusammensetzung in die Ausbuchtungen, Bedecken der mit der Zusammensetzung gefüllten Ausbuchtungen mit einer zweiten Lage aus einem wasserlöslichen Folienmaterial und Versiegeln der ersten und zweiten Lagen miteinander zumindest um die Ausbuchtungen herum ein.

Die wasserlösliche Umhüllung wird vorzugsweise aus einem wasserlöslichen Folienmaterial ausgewählt aus der Gruppe umfassend Polymeren und Polymergemischen gebildet. Die Umhüllung kann aus einer oder aus zwei oder mehr Lagen aus dem wasserlöslichen Folienmaterial gebildet werden. Das wasserlösliche Folienmaterial der ersten Lage und der weiteren Lagen, falls vorhanden, kann gleich oder unterschiedlich sein.

Es ist bevorzugt, dass die wasserlösliche Umhüllung Polyvinylalkohol oder ein Polyvinylalkoholcopolymer enthält.

Geeignete wasserlösliche Folien zur Herstellung der wasserlöslichen Umhüllung basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung von Polyvinylalkohol geschieht üblicherweise durch Hydrolyse von Polyvinylacetat, da der direkte Syntheseweg nicht möglich ist. Ähnliches gilt für Polyvinylalkoholcopolymere, die aus entsprechend aus Polyvinylacetatcopolymeren hergestellt werden. Bevorzugt ist, wenn wenigstens eine Lage der wasserlöslichen Umhüllung einen Polyvinylalkohol umfasst, dessen Hydrolysegrad 70 bis 100 Mol-%, vorzugsweise 80 bis 90 Mol-%, besonders bevorzugt 81 bis 89 Mol-% und insbesondere 82 bis 88 Mol-% ausmacht.

Einem zur Herstellung der wasserlöslichen Umhüllung geeignetem Polyvinylalkohol-enthaltendem Folienmaterial kann zusätzlich ein Polymer ausgewählt aus der Gruppe umfassend (Meth)Acrylsäurehaltige (Co)Polymere, Polyacrylamide, Oxazolin-Polymere, Polystyrolsulfonate, Polyurethane, Polyester, Polyether, Polymilchsäuren oder Mischungen der vorstehenden Polymere zugesetzt sein. Ein bevorzugtes zusätzliches Polymer sind Polymilchsäuren.

Bevorzugte Polyvinylalkoholcopolymere umfassen neben Vinylalkohol Dicarbonsäuren als weitere Monomere. Geeignete Dicarbonsäure sind Itaconsäure, Malonsäure, Bernsteinsäure und Mischungen daraus, wobei Itaconsäure bevorzugt ist.

Ebenfalls bevorzugte Polyvinylalkoholcopolymere umfassen neben Vinylalkohol eine ethylenisch ungesättige Carbonsäure, deren Salz oder deren Ester. Besonders bevorzugt enthalten solche Polyvinylalkoholcopolymere neben Vinylalkohol Acrylsäure, Methacrylsäure, Acrylsäureester, Methacrylsäureester oder Mischungen daraus.

Es kann bevorzugt sein, dass das Folienmaterial weitere Zusatzstoffe enthält. Das Folienmaterial kann beispielsweise Weichmacher wie Dipropylenglycol, Ethylenglycol, Diethylenglycol, Propylenglycol, Glycerin, Sorbitol, Mannitol oder Mischungen daraus enthalten. Weitere Zusatzstoffe umfassen beispielsweise Freisetzungshilfen, Füllmittel, Vernetzungsmittel, Tenside, Antioxidationsmittel, UV-Absorber, Antiblockmittel, Antiklebemittel oder Mischungen daraus.

Geeignete wasserlösliche Folien zum Einsatz in den wasserlöslichen Umhüllungen der wasserlöslichen Verpackungen gemäß der Erfindung sind Folien, die von der Firma MonoSol LLC beispielsweise unter der Bezeichnung M8630, M8310, C8400 oder M8900 vertrieben werden. Andere geeignete Folien umfassen Folien mit der Bezeichnung Solublon® PT, Solublon® GA, Solublon® KC oder Solublon® KL von der Aicello Chemical Europe GmbH oder die Folien VF-HP von Kuraray.

In einer bevorzugten Ausführungsform weist die wasserlösliche Verpackung eine Kammer zur Aufnahme des hochkonzentrierten flüssigen Wasch- oder Reinigungsmittels auf.

In einer weiteren, ebenfalls bevorzugten Ausführungsform weist die wasserlösliche Verpackung zwei Kammern auf. In dieser Ausführungsform enthält die erste Kammer das oben beschriebene hochkonzentrierte flüssige Wasch- oder Reinigungsmittel und die zweite Kammer kann ein festes oder ein flüssiges Wasch- oder Reinigungsmittel enthalten.

Weist die wasserlösliche Verpackung in noch einer weiteren bevorzugten Ausführungsform drei Kammern auf, können diese Kammern alle jeweils ein flüssiges Wasch- oder Reinigungsmittel enthalten. Möglich ist aber auch, dass eine Kammer ein festes Wasch- oder Reinigungsmittel und zwei Kammern ein flüssiges Wasch- oder Reinigungsmittel enthalten. Außerdem ist es möglich, dass in zwei Kammern ein festes Wasch- oder Reinigungsmittel und in einer Kammer ein flüssiges Wasch- oder Reinigungsmittel enthalten ist.

Bei wasserlöslichen Verpackungen mit vier oder mehr Kammern bestehen entsprechend noch mehr Kombinationsmöglichkeiten im Hinblick auf die Zahl der Kammern mit einem festen oder einem flüssigen Wasch- oder Reinigungsmittel.

Bei wasserlöslichen Verpackungen mit zwei oder mehr Kammern enthält mindestens eine Kammer das oben beschriebene, erfindungsgemäße flüssige Wasch- oder Reinigungsmittel. Die flüssigen Wasch- oder Reinigungsmittel, die in den anderen Kammern einer wasserlöslichen Verpackung enthalten sind, können dieselbe Zusammensetzung aufweisen. Vorzugsweise weisen die flüssigen Wasch- oder Reinigungsmittels in einer wasserlöslichen Verpackung mit mindestens zwei Kammern Zusammensetzungen auf, die sich mindestens im Gehalt eines Inhaltsstoffs unterscheiden.

Die Menge an Wasch- oder Reinigungsmittel, welche sich insgesamt in der wasserlöslichen Verpackung befindet, entspricht der vollen Dosis, die für einen Waschgang für 4,5 kg Wäsche benötigt wird. In einer bevorzugten Ausführungsform der Erfindung sind 20 bis 25 g flüssiges Wasch- oder Reinigungsmittel in einer wasserlöslichen Umhüllung verpackt.

### Beispiele

Es wurden flüssige Wasch- oder Reinigungsmittel mittels üblicher und bekannter Methoden und Verfahren hergestellt. In der folgenden Tabelle 1 sind die Zusammensetzungen von einem erfindungsgemäßen Wasch- oder Reinigungsmitteln E1 sowie einem nicht erfindungsgemäßen Wasch- oder Reinigungsmitteln V1 gezeigt.

**Tabelle 1: Flüssige Wasch- oder Reinigungsmittel E1 und V1 [alle Mengen sind in Gew.-% Aktivstoff, bezogen auf die Zusammensetzung, angegeben]**

| Inhaltsstoffe | E1 | V1 |
|---|---|---|
| C₁₀-C₁₃-Alkylbenzolsulfonsäure | 20,8 | 7,2 |
| C₁₃-C₁₅-Oxo-Alkohol mit 8 EO | 18 | -- |
| C₁₂₋₁₈-Fettalkohol mit 7 EO | -- | 7 |
| Na-Laurylethersulfat (2 EO) | 7,2 | 12,8 |
| C₁₂₋₁₈-Fettsäure | 12 | 5,6 |
| Soil-Release-Polymer* | 2,8 | 1,8 |
| Glycerin | 5,2 | |
| 1,2-Propandiol | 5,7 | 5,7 |
| Ethanol | 2 | 2 |
| Phosphonat | 2 | 2 |
| Monoethanolamin | 10 | -- |
| NaOH (50%ig) | -- | 6,9 |
| Citronensäure | 2,2 | 2,3 |
| Borsäure | 1 | 1 |
| Farbstoffe, Enzyme (Cellulase, Amylase & Protease), optischer Aufheller, Parfüm | 8,8 | 6,3 |
| Wasser | auf 100 % | auf 100 % |

| | | |
|---|---|---|
| * Soil-Release-Polymer = Texcare® SRN 170 (ex Clariant) | | |

In einem ersten Waschversuch wurde der Effizienzgrad der Wasch- oder Reinigungsmittel E1 und V1 als die Summe der Remissionseinheiten an verschiedenen Flecken (53 Fett-haltige Flecken und 18 Enzym-sensitive Flecken) bestimmt. Dazu wurde jeweils eine Haushaltswaschmaschine (Miele W 1734) mit 3,5 kg Begleitwäsche sowie entsprechend verschmutzten Stofflappen beladen. Zusätzlich wurden entweder 39 g des Wasch- oder Reinigungsmittels V1 oder 25 g des Wasch- oder Reinigungsmittels E1 zudosiert und es wurde bei 40 °C gewaschen. Nach hängender Trocknung und Mangeln der Stofflappen wurde deren Remission spektralphotometrisch (Minolta CR200-1) bestimmt. Die Bewertung der Fleckentfernung erfolgte über den Y-Wert.

Es zeigte sich, dass die erhaltenen Werte im Fall von Enzym-sensitiven Flecken nahezu identisch waren, während das Wasch- oder Reinigungsmittel E1 an Fett-haltigen Flecken einen besseren Effizienzgrad als das nicht erfindungsgemäße Wasch- oder Reinigungsmittel V1 zeigte.

**Tabelle 2: Effizienzgrade an unterschiedlichen Flecken**

| | Effizienzgrad an 53 Fett-haltigen Flecken | Effizienzgrad an 18 Enzym-sensitive Flecken |
|---|---|---|
| V1 (39 g) | 58,3 | 67,25 |
| E1 (25 g) | 59,8 | 67,2 |

In einem zweiten Waschversuch wurde der Effizienzgrad der Wasch- oder Reinigungsmittel E1 und V1 an 53 Fett-haltige Flecken bei unterschiedlichen Waschtemperaturen bestimmt. Dazu wurde jeweils eine Haushaltswaschmaschine (Miele W 1734) mit 3,5 kg Begleitwäsche sowie entsprechend verschmutzten Stofflappen beladen. Zusätzlich wurden entweder 39 g des Wasch- oder Reinigungsmittels V1 oder 20 g des Wasch- oder Reinigungsmittels E1 zudosiert und es wurde bei 20°C, 40 °C oder 60 °C gewaschen. Nach hängender Trocknung und Mangeln der Stofflappen wurde deren Remission spektralphotometrisch (Minolta CR200-1) bestimmt. Die Bewertung der Fleckentfernung erfolgte über den Y-Wert.

Es zeigte sich, dass bei allen drei Waschtemperaturen das Wasch- oder Reinigungsmittel E1 einen besseren Effizienzgrad als das nicht erfindungsgemäße Wasch- oder Reinigungsmittel V1 aufwies.

**Tabelle 3: Effizienzgrade an Fett-haltigen Anschmutzungen bei unterschiedlichen Temperaturen**

| | Effizienzgrad bei 20 °C | Effizienzgrad bei 60 °C | Effizienzgrad bei 60 °C |
|---|---|---|---|
| V1 (39 g) | 57,7 | 58,3 | 59,0 |
| E1 (20 g) | 58,6 | 59,8 | 61,6 |

In einem dritten Waschversuch wurde die vergrauungsinhibierende Leistung der Wasch- oder Reinigungsmittel E1 und V1 bestimmt. Dazu wurde jeweils eine Haushaltswaschmaschine (Miele W 1734) mit 2,5 kg weißer Begleitwäsche, verschiedenen Testgeweben, fünf SBL 2004 Tüchern mit standardisierter Schmutzbeladung (32 g Schmutzballast), beladen. Zusätzlich wurden entweder 39 g des Wasch- oder Reinigungsmittels V1, 25 g des Wasch- oder Reinigungsmittels E1 oder 20 g des Wasch- oder Reinigungsmittels E1 zudosiert und es wurde bei 40 °C gewaschen. Nach hängender Trocknung und Mangeln der Stofflappen wurde deren Weißgrad spektralphotometrisch (Minolta CR200-1) bestimmt. Die Bewertung der Fleckentfernung erfolgte über den Y-Wert.

In Tabelle 4 sind diese Messwerte im Vergleich zum jeweiligen Ausgangswert der Testgewebe angegeben.

Bei den Geweben aus Baumwolle handelte es sich um acht verschiedene kommerziell erhältliche Baumwollgewebe. Bei den Geweben aus Polyester handelte es sich um fünf verschiedene kommerziell erhältliche Polyestergewebe Die Alttagsgewebe umfassten vier handelsübliche Alltagstextilien wie zum Beispiel Küchen-, Frottier-, Gerstenkornhandtuch und weiße T-Shirts.

**Tabelle 4: Weißgrade (Mittelwert der jeweiligen Testgewebe)**

| Wasch- oder Reinigungsmittel | Baumwolle | Polyester | Alltag | Gesamt |
|---|---|---|---|---|
| V1 (39 g) | -10,50 | -4,05 | -13,70 | -9,41 |
| E1 (25 g) | -8,00 | -3,65 | -13,60 | -8,41 |
| E1 (20 g) | -8,20 | -3,50 | -12,90 | -8,20 |

Die Ergebnisse zeigen, dass die vergrauungsinhibierende Leistung des Wasch- oder Reinigungsmittels E1 höher ist, als bei dem nicht erfindungsgemäßen Wasch- oder Reinigungsmittel V1.

In einem vierten Waschversuch wurde die Fleckentfernung der Wasch- oder Reinigungsmittel E1 und V1 an verschiedenen Flecken bestimmt. Dazu wurde jeweils eine Haushaltswaschmaschine (Miele W 1734) mit 3,5 kg Begleitwäsche sowie entsprechend verschmutzten Stofflappen beladen. Zusätzlich wurden entweder 39 g des Wasch- oder Reinigungsmittels V1, 25 g des Wasch- oder Reinigungsmittels E1 oder 20 g des Wasch- oder Reinigungsmittels E1 zudosiert und es wurde bei 40 °C gewaschen. Nach hängender Trocknung und Mangeln der Stofflappen wurde deren Remission spektralphotometrisch (Minolta CR200-1) bestimmt. Die Bewertung der Fleckentfernung erfolgte über den Y-Wert.

**Tabelle 5: Fleckentfernung**

| | V1 (39 g) | E1 (25 g) | E1 (20 g) |
|---|---|---|---|
| Gras & Erde (CO) | 84,7 | 91,8 | 88,7 |
| Senf (CO) | 87,5 | 94,1 | 94,1 |
| Schokoladenpudding (CO) | 76,2 | 96,5 | 85,5 |
| Babynahrung (CO) | 67,1 | 84,8 | 83,7 |
| Lippenstift Max Factor Nr. 749 (CO) | 36,0 | 53,6 | 42,7 |
| Mousse au Chocolate (CO) | 57,2 | 63,5 | 62,8 |
| Lippenstift Pink (CO/PES) | 33,8 | 40,3 | 38,8 |
| Kebabfett (CO) | 91,5 | 98,2 | 98,1 |
| Olivenöl (CO) | 82,0 | 89,3 | 84,3 |
| Kebabfett (PES) | 82,1 | 89,3 | 82,9 |

| | | | |
|---|---|---|---|
| CO = Baumwolle PES = Polyester CO/PES = Baumwolle-Polyester-Mischgewebe | | | |

Zur Herstellung von wasserlöslichen Verpackungen mit dem Wasch- oder Reinigungsmittel E1 wurde eine Folie vom Typ M 8630 (ex Monosol) mit einer Dicke von 76 µm zum Ausbilden einer Ausbuchtung mittels Vakuum in eine Mulde gezogen. Anschließend wurde die Ausbuchtung mit 25 g des flüssigen Wasch- oder Reinigungsmittel E1 befüllt. Nach Bedecken der mit dem Mittel befüllten Ausbuchtungen mit einer zweiten Lage einer Folie vom Typ M 8630 wurden die erste und zweite Lage miteinander versiegelt. Die Siegelungstemperatur betrug 150 °C und die Siegelungsdauer 1,1 Sekunden.

Nach 4, 8 und 12 Wochen Lagerzeit der wasserlöslichen Verpackungen mit dem Wasch- oder Reinigungsmittel E1 unter verschiedenen klimatischen Bedingungen konnte keinerlei An- oder Auflösung der wasserlöslichen Umhüllung beobachtet werden. Zudem konnten keine Poren oder Löcher, die ebenfalls zum Produktaustritt oder Leckagen führen würden, festgestellt werden.

Wasserlösliche Verpackungen mit dem flüssigen Wasch- oder Reinigungsmittel E1 lösten sich in Waschgängen bei Temperaturen, die im Bereich von 20 bis 95 °C lagen, rückstandslos auf.

## Patentansprüche

1. Flüssiges Wasch- oder Reinigungsmittel enthaltend:
a) 18 bis 35 Gew.-%, bezogen auf das gesamte Wasch- oder Reinigungsmittel, anionisches Tensid vom Sulfonat-Typ ausgewählt aus der Gruppe bestehend aus C₉₋₁₃-Alkylbenzolsulfonaten, Olefinsulfonaten, sulfonierten Estoliden, C₁₂₋₁₈-Alkansulfonaten und Mischungen daraus,
b) 15 bis 25 Gew.-%, bezogen auf das gesamte Wasch- oder Reinigungsmittel, nichtionisches Tensid ausgewählt aus der Gruppe bestehend aus alkoxylierten Fettalkoholen, alkoxylierten Oxo-Alkoholen, Alkylpolyglycosiden und Mischungen daraus,
c) 2 bis 15 Gew.-%, bezogen auf das gesamte Wasch- oder Reinigungsmittel, anionisches Tensid vom Sulfat-Typ ausgewählt aus der Gruppe bestehend aus Fettalkoholsulfaten, Fettalkoholethersulfaten und Mischungen daraus und
d) 0,5 bis 20 Gew.-%, bezogen auf das gesamte Wasch- oder Reinigungsmittel, Fettsäure und/oder Fettsäureseife,
**dadurch gekennzeichnet, dass** das Wasch- oder Reinigungsmittel in einer wasserlöslichen Umhüllung verpackt vorliegt und der Gehalt an Wasser weniger als 10 Gew.-%, bezogen auf das gesamte flüssige Wasch- oder Reinigungsmittel, beträgt.

2. Flüssiges Wasch- oder Reinigungsmittel gemäß Anspruch 1, **dadurch gekennzeichnet, dass** das anionische Tensid vom Sulfonat-Typ ein C₉₋₁₃-Alkylbenzolsulfonat ist.

3. Flüssiges Wasch- oder Reinigungsmittel gemäß Anspruch 1 oder Anspruch 2, **dadurch gekennzeichnet, dass** das Verhältnis anionisches Tensid vom Sulfonat-Typ zu nichtionischem Tensid von 1,25 : 1 bis 1 : 1,25 beträgt.

4. Flüssiges Wasch- oder Reinigungsmittel gemäß einem Ansprüche 1 bis 3, **dadurch gekennzeichnet, dass** das Verhältnis anionisches Tensid vom Sulfonat-Typ zu anionischem Tensid vom Sulfat-Typ größer 2 : 1 ist.

5. Flüssiges Wasch- oder Reinigungsmittel gemäß einem Ansprüche 1 bis 4, **dadurch gekennzeichnet, dass** das Verhältnis nichtionisches Tensid zu anionischem Tensid vom Sulfat-Typ größer 2 : 1 ist.

6. Flüssiges Wasch- oder Reinigungsmittel gemäß einem der Ansprüche 1 bis 5, **dadurch gekennzeichnet, dass** 20 bis 25 g flüssiges Wasch- oder Reinigungsmittel in der wasserlöslichen Umhüllung verpackt sind.

7. Flüssiges Wasch- oder Reinigungsmittel gemäß einem der Ansprüche 1 bis 6, **dadurch gekennzeichnet, dass** die wasserlösliche Umhüllung Polyvinylalkohol oder ein Polyvinylalkoholcopolymer enthält.

## Claims

1. A liquid washing or cleaning agent containing:
a) 18 to 35 wt.%, based on the entire washing or cleaning agent, of an anionic surfactant of the sulfonate type, selected from the group consisting of C₉₋₁₃ alkylbenzene sulfonates, olefin sulfonates, sulfonated estolides, C₁₂₋₁₈ alkane sulfonates and mixtures thereof,
b) 15 to 25 wt.%, based on the entire washing or cleaning agent, of a nonionic surfactant selected from the group consisting of alkoxylated fatty alcohols, alkoxylated oxo alcohols, alkyl polyglycosides and mixtures thereof,
c) 2 to 15 wt.%, based on the entire washing or cleaning agent, of an anionic surfactant of the sulfate type, selected from the group consisting of fatty alcohol sulfates, fatty alcohol ether sulfates and mixtures thereof, and
d) 0.5 to 20 wt.%, based on the entire washing or cleaning agent, of a fatty acid and/or fatty acid soap,
**characterized in that** the washing or cleaning agent is packaged in a water-soluble wrapping and the water content is less than 10 wt.%, based on the entire liquid washing or cleaning agent.

2. The liquid washing or cleaning agent according to claim 1, **characterized in that** the anionic surfactant of the sulfonate type is a C₉₋₁₃ alkylbenzene sulfonate.

3. The liquid washing or cleaning agent according to claim 1 or claim 2, **characterized in that** the ratio of the anionic surfactant of the sulfonate type to the nonionic surfactant is from 1.25:1 to 1:1.25.

4. The liquid washing or cleaning agent according to one of claims 1 to 3, **characterized in that** the ratio of the anionic surfactant of the sulfonate type to the anionic surfactant of the sulfate type is greater than 2:1.

5. The liquid washing or cleaning agent according to one of claims 1 to 4, **characterized in that** the ratio of the nonionic surfactant to the anionic surfactant of the sulfate type is greater than 2:1.

6. The liquid washing or cleaning agent according to one of claims 1 to 5, **characterized in that** 20 to 25 g of liquid washing or cleaning agent is packaged in the water-soluble wrapping.

7. The liquid washing or cleaning agent according to one of claims 1 to 6, **characterized in that** the water-soluble wrapping contains polyvinyl alcohol or a polyvinyl alcohol copolymer.

## Revendications

1. Produit liquide de lavage ou de nettoyage contenant :
a) 18 à 35 % en poids, rapporté au produit de lavage ou de nettoyage total, de tensioactif anionique de type sulfonate, choisi dans le groupe constitué de C₉₋₁₃-alkylbenzènesulfonates, de sulfonates d'oléfine, d'estolides sulfonés, de C₁₂₋₁₈-alcanesulfonates et de leurs mélanges,
b) 15 à 25 % en poids, rapporté au produit de lavage ou de nettoyage total, de tensioactif non-ionique, choisi dans le groupe constitué d'alcools gras alcoxylés, d'oxo alcools alcoxylés, d'alkylpolyglycosides et de leurs mélanges,
c) 2 à 15% en poids, rapporté au produit de lavage ou de nettoyage total, de tensioactif anionique de type sulfate, choisi dans le groupe constitué de sulfates d'alcools gras, de sulfates d'éthers d'alcools gras et de leurs mélanges, et
d) 0,5 à 20 % en poids, rapporté au produit de lavage ou de nettoyage total, d'acide gras et/ou d'un savon d'acide gras,
**caractérisé en ce que** le produit de lavage ou de nettoyage total est conditionné dans un enrobage hydrosoluble et **en ce que** la teneur en eau est inférieure à 10 % en poids, rapportée au produit de lavage ou de nettoyage liquide total.

2. Produit liquide de lavage ou de nettoyage selon la revendication 1, **caractérisé en ce que** le tensioactif anionique de type sulfonate est un C₉₋₁₃-alkylbenzènesulfonate.

3. Produit liquide de lavage ou de nettoyage selon la revendication 1 ou 2, **caractérisé en ce que** le rapport du tensioactif anionique de type sulfonate au tensioactif non-ionique est de 1,25:1 à 1:1,25.

4. Produit liquide de lavage ou de nettoyage selon une des revendications 1 à 3, **caractérisé en ce que** le rapport du tensioactif anionique de type sulfonate au tensioactif anionique de type sulfate est supérieur à 2:1.

5. Produit liquide de lavage ou de nettoyage selon une des revendications 1 à 4, **caractérisé en ce que** le rapport du tensioactif non-ionique au tensioactif anionique de type sulfate est supérieur à 2:1.

6. Produit liquide de lavage ou de nettoyage selon une des revendications 1 à 5, **caractérisé en ce que** 20 à 25 g de produit liquide de lavage ou de nettoyage sont conditionnés dans l'enrobage hydrosoluble.

7. Produit liquide de lavage ou de nettoyage selon une des revendications 1 à 6, **caractérisé en ce que** l'enrobage hydrosoluble contient de l'alcool polyvinylique ou un copolymère d'alcool polyvinylique.
